# FASCICULE DE BREVET EUROPEEN

(11) **EP 2 166 198 B1**
(45) Date de publication et mention de la délivrance du brevet: **08.10.2014**
(21) Numéro de dépôt: 09290661.9
(22) Date de dépôt: 31.08.2009
(51) Int. Cl.: F01L 1/18, F01L 1/36, F01L 13/00

(54) **Moteur à combustion interne du type à fonctionnement dégradé d'au moins un cylindre**
Verfahren zur Regelung der Ein- und Auslassventilsteuerung einer Brennkraftmaschine, bei welcher zumindest ein Zylinder abgeschaltet werden kann und Motor, der nach diesem Verfahren betrieben wird
Method to control intake and exhaust valves of an internal combustion engine, from which at least one cylinder can be shut down and engine controlled by that method

(30) Priorité: 18.09.2008 FR 0805134
(43) Date de publication de la demande: 24.03.2010
(73) Titulaire: IFP Energies nouvelles, 92852 Rueil-Malmaison Cedex (FR)
(72) Inventeur: Colliou, Thierry, 38138 Les Cotes d'Arey (FR); Venturi, Stéphane, 07100 Roiffieux (FR); Viollet, Yoann, 74370 Pringy (FR)

(56) Documents cités:
- DE-A1- 3 317 128
- FR-A- 2 560 645
- JP-A- 6 033 718
- JP-U- 61 084 106
- US-A- 4 768 475
- US-A1- 2006 272 598

## Description

La présente invention se rapporte à un moteur à combustion interne de type à fonctionnement dégradé d'au moins un cylindre et à l'utilisation d'un tel moteur pour un fonctionnement à faibles ou moyennes charges.

Elle vise plus particulièrement mais non exclusivement les moteurs à injection directe ou indirecte, de type Essence, mais n'écarte en aucune manière les moteurs à injection directe de type Diesel.

Habituellement, un moteur fonctionne avec la totalité de ses cylindres. Cependant, lorsque ce moteur fonctionne à faibles charges ou à charges moyennes, le rendement du moteur est dégradé par l'augmentation de la contribution des frottements et du vannage dans le cas des moteurs de type Essence.

Il a déjà été proposé de ne faire fonctionner qu'une partie des cylindres de ce moteur et de rendre inactive la partie restante, ce qui permet d'augmenter la charge des cylindres restant en activité.
Pour ce faire, il est prévu de couper l'injection de carburant uniquement dans les cylindres que l'on souhaite désactiver. Ceci permet de favoriser la réduction de la consommation de carburant en n'injectant le carburant nécessaire qu'aux seuls cylindres nécessaires à la production d'énergie pour un fonctionnement du moteur à faibles charges ou à charges partielles.

Ainsi, à titre d'exemple dans le cas d'un moteur à quatre cylindres, il peut être prévu de rendre inactifs deux cylindres et d'obtenir ainsi une combustion dans les cylindres actifs pour chaque tour de vilebrequin.

Bien que ce type de fonctionnement du moteur soit satisfaisant, il entraîne cependant des inconvénients non négligeables.

En effet, comme les lois de levée des soupapes d'échappement et d'admission restent inchangées, les différentes phases d'admission et d'échappement du ou des cylindres inactifs vont entraîner des dysfonctionnements.
Ainsi, lorsque l'on coupe l'alimentation en carburant du cylindre à rendre inactif, aucun mélange carburé ne se réalise dans la chambre de combustion et seul est présent un volume d'air après la phase d'admission. Ce volume va être ensuite comprimé lors de la phase de ce cylindre qui correspond à sa phase de compression. Pendant la phase qui suit cette phase de compression et en l'absence de combustion, le piston ne sera pas soumis à une force résultant de l'expansion des gaz brûlés mais détend uniquement un volume d'air comprimé. Ceci génère un refroidissement de l'air contenu dans le cylindre et cette baisse de température va se transmettre à la paroi du cylindre. Ce refroidissement est également transmis à l'ensemble de la ligne d'échappement lors de la phase d'échappement du cylindre inactif avec un mouvement du piston allant du bas du cylindre vers le haut du cylindre. Durant ce mouvement, l'air détendu froid est poussé par le piston vers la soupape d'échappement et parcourt l'ensemble de la ligne d'échappement en provoquant non seulement son refroidissement mais également la dilution des gaz d'échappement. Ceci peut poser d'importants problèmes au niveau des différents moyens de dépollution que comporte cette ligne et notamment au niveau des catalyseurs.

De plus, lors de la remise en action de ces cylindres initialement désactivés, ces derniers sont froids et entraînent de ce fait des difficultés à réaliser la combustion du mélange carburé.

Il est connu, notamment par les documents US 4 768 475, US 2006/2725989 ou JP 61 084106, un moteur à combustion interne comprenant au moins un cylindre comportant des moyens d'admission avec une soupape d'admission, des moyens d'échappement avec une soupape d'échappement, et des moyens de contrôle en ouverture/fermeture des soupapes, lesdits moyens de contrôle comportant des moyens de commande et des moyens de transmission de mouvement et d'effort entre lesdits moyens de commande et la soupape à contrôler, lesdits moyens de transmission de mouvement et d'effort comprenant un culbuteur avec au moins deux basculeurs débrayables d'une semelle contrôlant le mouvement de ladite soupape et des moyens d'accouplement alternatif entre la semelle et l'un ou l'autre des basculeurs

Dans ces différents types de moteurs à combustion interne, les moyens d'accouplement alternatif entre la semelle et l'un ou l'autre des basculeurs sont d'une conception compliquée, ce qui grève le coût de réalisation de tels moyens. De plus, ces derniers comportent de nombreuses pièces mobiles les unes par rapport aux autres qui sont difficilement contrôlables dans leur déplacement et qui peuvent se bloquer en entrainant un dysfonctionnement qui peut entrainer une détérioration du moteur.

La présente invention vise à remédier aux inconvénients ci-dessus mentionnés grâce à un moteur de conception simple et économique permettant de réduire encore plus la consommation de carburant tout en maintenant en température les cylindres et en utilisant des moyens d'accouplement alternatif d'élaboration simple et peu coûteux.

A cet effet, la présente invention concerne un moteur à combustion interne comprenant au moins un cylindre comportant des moyens d'admission avec une soupape d'admission, des moyens d'échappement avec une soupape d'échappement, et des moyens de contrôle en ouverture/fermeture des soupapes, lesdits moyens de contrôle comportant des moyens de commande et des moyens de transmission de mouvement et d'effort entre lesdits moyens de commande et la soupape à contrôler, lesdits moyens de transmission de mouvement et d'effort comprenant un culbuteur avec au moins deux basculeurs débrayables d'une semelle contrôlant le mouvement de ladite soupape et des moyens d'accouplement alternatif entre la semelle et l'un ou l'autre des basculeurs, caractérisé en ce que les moyens d'accouplement comprennent un vérin avec un piston muni de deux tiges coopérant à verrouillage avec lesdits basculeurs.

Les moyens de commande peuvent comprendre un arbre à cames portant des cames coopérant avec chaque basculeur.

L'une des cames peut comporter un profil de came coopérant avec l'un des basculeurs qui est différent du profil de came de l'autre des cames coopérant avec l'autre des basculeurs.

La tige de piston peut solidariser le basculeur avec la semelle par coopération avec un trou porté par ledit basculeur.

De manière particulièrement avantageuse, le vérin peut être porté par la semelle.

La semelle peut préférentiellement comporter une évacuation du fluide hors du vérin.

Dans le cas où le culbuteur pivote autour d'un arbre de culbuteur, l'arbre de culbuteur peut être un arbre rotatif comportant un canal d'amenée de fluide audit vérin et un canal de liaison en relation avec un passage d'évacuation de fluide porté par la semelle.

Le moteur peut comprendre des moyens de transmission de mouvement entre l'arbre à cames et le vilebrequin du moteur avec un rapport de transmission permettant de faire tourner ledit arbre au tiers de la vitesse de rotation dudit vilebrequin et des moyens de transmission de mouvement entre l'arbre à cames et l'arbre de culbuteur avec un rapport de transmission permettant de faire tourner ledit arbre de culbuteur à la moitie de la vitesse de rotation de l'arbre à cames.

La présente invention concerne également l'utilisation d'un tel moteur, pour un fonctionnement, selon des faibles ou moyennes charges du moteur, avec un cycle comportant au moins deux phases supplémentaires aux phases conventionnelles d'admission, de compression, de combustion d'un mélange carburé et d'échappement des gaz brûlés..

Ces phases supplémentaires peuvent être, à la suite de la phase conventionnelle d'échappement, une phase de détente des gaz brûlés suivie d'une phase de recompression des gaz brûlés détendus.

Les autres caractéristiques et avantages de l'invention vont apparaître à la lecture de la description qui va suivre, donnée à titre uniquement illustratif et non limitatif, et à laquelle sont annexées :
- la figure 1 qui montre un moteur à combustion interne selon l'invention ;
- les figures 2 et 3 qui sont des graphiques montrant les différentes lois de levée des soupapes (L) en fonction de l'angle de vilebrequin (°V) pour le moteur selon l'invention ;
- la figure 4 qui illustre un mécanisme de contrôle de soupapes pour le moteur selon l'invention ;
- la figure 5 qui montre le mécanisme de la figure 4 dans une autre position selon l'invention et
- la figure 6 qui est une variante du mécanisme de contrôle de soupapes de la figure 4.

Sur la figure 1, le moteur à combustion interne, du type à injection directe de carburant, notamment un moteur de type Essence, comprend au moins un cylindre, ici quatre cylindres référencés 10, 12, 14, 16 dont l'un au moins des cylindres peut avoir un mode de fonctionnement dégradé pour les faibles ou moyennes charges.

Chaque cylindre contient un piston (non représenté) coulissant en un mouvement rectiligne alternatif en étant relié à un vilebrequin (symbolisé par le trait d'axe 18). Le piston délimite ainsi avec le cylindre une chambre de combustion où peut se réaliser la combustion d'un mélange carburé lorsque les conditions d'une telle combustion sont réunies.
Ce piston oscille entre une position haute, dite point mort haut (PMH), pour laquelle la chambre de combustion occupe un volume réduit et une position basse, dite point mort bas (PMB), où le volume de la chambre de combustion est le plus important. La course de ce piston entre ces deux points morts correspond à une phase de fonctionnement.

Comme illustré sur cette figure, chaque cylindre comprend des moyens d'admission 20 avec au moins une soupape d'admission 22 contrôlant une tubulure d'admission 24. Les tubulures d'admission sont raccordées à un collecteur d'admission 26 qui est relié à une admission de fluide 28, comme de l'air extérieur.
L'air extérieur peut être, soit de l'air à pression ambiante, soit de l'air suralimenté, qui est comprimé par un turbocompresseur par exemple, avant son introduction dans les cylindres. Cet air à pression ambiante ou suralimenté peut également être mélangé avec des gaz d'échappement dans le cas d'un fonctionnement du moteur avec recirculation de gaz d'échappement EGR (EGR pour Exhaust Gas Recirculation).

Chaque cylindre comprend également des moyens d'échappement 30 avec au moins une soupape d'échappement 32 contrôlant une tubulure d'échappement 34 raccordée à un collecteur d'échappement 36 relié à une ligne d'échappement 38 permettant d'évacuer dans l'atmosphère les gaz brûlés provenant de la combustion du mélange carburé dans les cylindres.

Bien entendu, cette ligne peut comporter des moyens de dépollution de ces gaz d'échappement, comme des catalyseurs, avant leur rejet dans l'atmosphère.

Comme cela est connu en soi, chaque cylindre comporte des moyens d'injection de carburant (non représentés) pour réaliser un mélange carburé dans le cylindre. L'allumage de ce mélange carburé peut se réaliser soit par des moyens d'allumage, comme une bougie d'allumage (également non représentée), ou par autoallumage.

Ces soupapes d'admission 22 ainsi que les soupapes d'échappement 32 sont contrôlées en ouverture et en fermeture par des moyens de contrôle 40 respectivement 42 dont la description qui va suivre sera plus détaillée.

Ces moyens de commande sont configurés de telle manière que, en combinaison avec les moyens d'injection de carburant et éventuellement les moyens d'allumage dans le cas de moteur à allumage commandé, les cylindres 10 à 16 puissent répondre aux deux configurations de fonctionnement illustrées aux figures 2 et 3.

Dans le cas du fonctionnement conventionnel illustré à la figure 2, notamment pour les niveaux de charges élevées, les cylindres 10 à 16 fonctionnent selon un cycle conventionnel (C) de quatre phases durant deux tours de vilebrequin (T). Ce cycle comprend, durant un tour, une phase d'admission (A) entre le PMH et le PMB du piston avec une séquence d'ouverture et de fermeture de la soupape d'admission 22, et une phase de compression (CP) entre le PMB et le PMH de ce piston, puis, selon un tour suivant, une phase de combustion (CB) du mélange carburé présent dans le cylindre allant du PMH du piston vers son PMB, et une phase d'échappement (E) des gaz brûlés allant du PMB vers le PMH avec une séquence d'ouverture/fermeture de la soupape d'échappement 32. Ces quatre phases conventionnelles se répètent selon deux tours de vilebrequin, soit 720° d'angle de vilebrequin. Ainsi chaque cycle (C) débute par une phase d'admission (A) et se termine par une phase d'échappement (E).

Dans le cas de la configuration de la figure 3 illustrant le fonctionnement à faibles ou moyennes charges, au moins un cylindre, ici le cylindre 10, fonctionne d'une manière dégradée avec un cycle (C') de six phases pendant trois tours (T) de vilebrequin. Ces phases se déclinent en quatre phases précédemment mentionnées (phase d'admission, de compression, de combustion et d'échappement selon deux tours) suivies, pendant un tour supplémentaire, de deux phases supplémentaires : une phase de détente (D) durant laquelle les gaz brûlés résiduels contenus dans le cylindre sont détendus entre le PMH et le PMB du piston et une phase de recompression (RC) des gaz brûlés détendus avec une course du piston entre le PMB vers le PMH. Ces deux dernières phases sont réalisées en maintenant en position de fermeture les soupapes d'admission et d'échappement. Ce cycle de fonctionnement (C') débute donc par une phase d'admission (A) et se termine par une phase de recompression (RC).

Ainsi, en fonctionnement conventionnel, le moteur fonctionne avec tous les cylindres qui suivent le cycle de quatre phases avec plus précisément une phase de combustion toutes les quatre phases, soit tous les deux tours.
Dans le cas du fonctionnement à faibles ou moyennes charges, il est prévu de faire évoluer le moteur avec tout ou partie des cylindres fonctionnant en mode dégradé avec une seule phase de combustion (CB) selon un cycle de six phases sur trois tours de vilebrequin. Dans le cas où seule une partie des cylindres fonctionne en mode dégradé, la partie restante des cylindres fonctionne en mode conventionnel.
Ceci permet, contrairement aux moteurs de l'art antérieur avec désactivation de cylindres, de maintenir à température les différents éléments du cylindre (paroi du cylindre, piston, ...) et de ne pas perturber la ligne d'échappement tout en réduisant de manière significative la consommation de carburant.

Pour ce faire et en se rapportant à la figure 4, les moyens de contrôle 40, de la soupape d'admission et les moyens de contrôle 42 de la soupape d'échappement comprennent des moyens de commande et des moyens de transmission de mouvement et d'effort entre ces moyens de commande et la soupape à contrôler. Ces moyens de contrôle permettent de faire fonctionner le cylindre considéré, soit en mode dégradé, soit en mode conventionnel.

Dans la suite de la description, il ne sera fait mention que des moyens de contrôle 40 appliqués à la soupape d'admission 22 mais cette description vaut également pour moyens de contrôle 42 de la soupape d'échappement 32.

Dans l'exemple de la figure 4, les moyens de commande comprennent un arbre à cames 44 rotatif. Cet arbre à cames comprend un arbre 46 portant fixement une came première 48 et une came seconde 50, à distance l'une de l'autre, avec des profils de cames 52, 54 différents et contrôlant cette même soupape.

Les termes "première" ou "premier" et "seconde" ou "second" employés dans la description ne prévalent en rien de leur usage mais ne sont utilisés uniquement que pour différencier, l'un de l'autre, deux éléments sensiblement identiques.

Les moyens de transmission de mouvement et d'effort 56 entre les moyens de commande 44 et la soupape d'admission 22, symbolisée par le cercle en traits pointillés, comprennent un culbuteur 58 pivotant autour d'un arbre de culbuteur 60 qui est lui même rotatif autour de son axe longitudinal. Cet arbre de culbuteur est placé entre la soupape d'admission 22 et l'arbre à cames 44 en étant sensiblement parallèle à cet arbre à cames.

Le culbuteur comprend une semelle plate 62 de profil allongé comportant, au voisinage de son extrémité 66 la plus proche de l'arbre à cames, un alésage 64 coopérant à glissement en rotation avec l'arbre de culbuteur et une zone de contact 68 avec la queue de la soupape 22 au voisinage de son autre extrémité 70.

De part et d'autre de cette semelle et au contact avec celle-ci, sont placés axialement un basculeur premier 72 et un basculeur second 74, sous forme de barrette, qui sont également montés à pivotement sur l'arbre de culbuteur 60 grâce à un alésage 76, 78 porté par le corps 80, 82 de ces basculeurs.
Les dimensions longitudinales de ces basculeurs sont telles qu'une 84 des extrémités du basculeur premier 72 prend appui sur la came première 48 et qu'une 86 des extrémités du basculeur second 74 prend appui sur la came seconde 50.
Les autres 88, 90 de ces extrémités de basculeurs comportent des moyens de coopération, ici un trou premier 92 et un trou second 94 sensiblement parallèle à l'arbre de culbuteur, avec des moyens d'accouplement 96 portés par la semelle 62. Ces moyens sont prévus pour accoupler (ou désaccoupler) de manière alternative, soit le basculeur premier 72 avec la semelle 62, soit le basculeur second 74 avec cette même semelle.

Les moyens d'accouplement comprennent un vérin 97, de type vérin hydraulique à simple effet, porté par la semelle 62.
Ce vérin comprend une cavité 98, par exemple cylindrique avec deux flancs verticaux 100, 102, placée dans le corps de la semelle. Cette cavité se poursuit, en direction des basculeurs et à partir des flancs, par des perçages 104, 106, de préférence cylindriques et coaxiaux à la cavité, qui sont en regard respectivement des trous 92, 94 en étant de même dimension radiale. Un piston translatif 108, de préférence étagé, est logé dans cette cavité avec un corps de piston 110 permettant de délimiter deux chambres étanches 112, 114 dont l'une 112 comporte un moyen élastique, tel qu'un ressort de rappel 116. Ce corps de piston porte, de part et d'autre, une tige première 118 et une tige seconde 120 qui coopèrent avec les perçages 104, 106 puis avec l'un ou l'autre des trous 92, 94 des basculeurs 72, 74.

Un passage de circulation 122 d'un fluide de commande sous pression, tel que de l'huile, est situé entre la cavité 98 et l'alésage 64 de la semelle avec un débouché de ce passage au plus près de la paroi verticale 102 de la chambre 114 qui ne comporte pas de ressort. Ce passage comporte également une dérivation de circulation de fluide 124 mettant en communication ce passage avec l'alésage 64. Un passage d'évacuation 126 de fluide est également prévu dans la semelle à distance du passage d'alimentation. Ce passage d'évacuation est avantageusement placé entre l'alésage 64 et le bord de l'extrémité 66 de la semelle.

L'arbre de basculeur 60 comporte intérieurement un canal axial d'amenée de fluide sous pression 128 avec une arrivée radiale de fluide 130 en communication, à partir de la périphérie de cet arbre, avec un boiter d'admission 131 de fluide sous pression F. Ce canal comporte aussi une sortie de fluide 132 débouchant radialement sur la périphérie de cet arbre tout en étant en concordance avec le passage de communication 122.
L'arrivée 130 et la sortie 132 du canal 128 ainsi que le boîtier 131 sont dimensionnés d'une façon telle qu'ils permettent l'alimentation de la chambre 114, pendant toute la rotation d'un demi tour de l'arbre de culbuteur 60 à partir de la figure 4.
Cet arbre comporte également un canal de liaison 134 sensiblement radial et à distance du canal d'amenée. Ce canal de liaison comporte une cuvette radiale 136 se poursuivant par un passage de liaison 138 dont la section transversale est sensiblement égale à la section transversale du passage d'évacuation 126.
La configuration de ce canal est telle que la cuvette peut être en communication avec la dérivation 124 et le passage de liaison peut être en communication avec le passage d'évacuation 126 pendant un autre demi tour de l'arbre de culbuteur, comme cela sera explicité dans la suite de la description.

Bien entendu, il est prévu tous moyens d'étanchéité entre les différentes pièces mobiles et fixes pour éviter toute fuite de fluide de commande.

L'arbre de culbuteur et l'arbre à cames sont reliés cinématiquement en rotation par tous moyens de transmission, tel qu'un train d'engrenages 140, de façon à ce que l'arbre de culbuteur tourne à la moitié de la vitesse de l'arbre à cames.
Le mouvement de rotation de cet arbre à cames est conventionnellement commandé par le vilebrequin 18 au travers d'une courroie de distribution (ou d'une chaîne, ou d'un train de pignons) de façon à ce que la vitesse de rotation de cet arbre à cames soit le tiers de celle du vilebrequin.

Ainsi concrètement, pour une rotation de trois tours du vilebrequin, l'arbre à cames tourne d'un tour alors que l'arbre de culbuteur tourne d'un demi tour.

En fonctionnement conventionnel des cylindres du moteur, à pleines charges notamment, les moyens de contrôle se trouvent initialement dans la configuration de la figure 4.
Le fluide sous pression F est introduit par le boîtier 131 dans l'arrivée 130. Ce fluide circule dans le canal 128 pour aboutir à la sortie 132 puis est amené par le passage de communication 122 dans la chambre 114. Ce fluide sous pression remplit la chambre 114 en repoussant le piston 108 vers la droite (en considérant cette figure) tout en comprimant le ressort 116.

Arrivé à cette position (illustrée en traits pointillés sur la figure), la tige première 118 de ce piston coopère avec le trou 92 du basculeur premier 72 et la tige seconde 120 a libéré le trou 94 du basculeur second 74.

De ce fait, lors de la rotation de l'arbre à cames d'un tour complet correspondant à la rotation d'un demi tour de l'arbre de culbuteur, la came seconde 50, qui est en contact avec l'extrémité 86 du basculeur second 74, entraîne le pivotement de ce basculeur autour de l'arbre de culbuteur 60. Comme ce basculeur n'est plus lié mécaniquement à la semelle 62 du fait de son désaccouplement avec cette semelle 62, il ne peut pas agir sur la queue de la soupape au travers de la semelle 62.
A l'opposé, la rotation de la came première 48 va entraîner un contrôle de la soupape d'admission 22. En effet, de par la mise en action de l'accouplement entre la semelle 62 et le basculeur 72, la rotation de cette came permet de générer le basculement de l'ensemble semelle 62 - basculeur premier 72 autour de l'arbre de culbuteur par le contact de l'extrémité 84 de ce basculeur avec le profil 52 de la came première 48. Par ce basculement, la zone de contact 68 de la semelle entraîne le déplacement translatif de la soupape en ouvrant/fermant l'orifice de la tubulure qu'elle contrôle.

En se rapportant à la figure 2, la rotation de l'arbre à cames sur un tour se produit pendant une rotation de trois tours du vilebrequin, donc de 0° V à 1080°.
Durant la rotation d'un tour de cet arbre à cames, l'arbre de culbuteur tourne d'un demi tour avec une position des tiges de vérins 118, 120, comme illustrée en traits pointillés sur la figure 4.
De ce fait, durant le cycle de fonctionnement (C), la soupape d'admission suit une séquence d'ouverture/fermeture entre 0° V et 180° V puis, durant le cycle suivant (C), une séquence d'ouverture/fermeture entre 720° V et 900° V.
Pour cela, la came 48 comporte un profil adapté permettant de réaliser, pendant un tour d'arbre à cames, cette succession de séquences.

Lorsque l'arbre de culbuteur 60 a terminé son demi tour sous l'impulsion de l'arbre à cames, il se trouve dans la position illustrée à la figure 5.
Dans cette position, non seulement le fluide n'est plus introduit dans le canal d'amenée 128 mais aussi ce canal n'est plus en relation avec le passage de communication de fluide 122.
La chambre 114 n'est plus en conséquence sous pression et la dérivation 124 est en communication, au travers du canal de liaison 134, avec le passage d'évacuation 126.
Sous l'effet du ressort de rappel 116 présent dans la chambre 112, le piston 108 est repoussé vers la gauche (en considérant cette figure) et le fluide contenu dans la chambre 114 est expulsé de celle-ci.
Ce fluide parcourt alors une partie du passage de communication 122 ainsi que la dérivation 124 et aboutit dans la cuvette 136 du canal de liaison 134. A partir de cette cuvette, le fluide traverse le passage de liaison 138 et le passage d'évacuation 126 pour parvenir vers tous moyens de réception de ce fluide comme un bac ou un réservoir.
En final, le piston 108 et ses tiges 118, 120 se trouvent dans la configuration dans laquelle le basculeur premier 72 est désaccouplé de la semelle 62 alors que le basculeur 74 est accouplé à cette semelle.
Lors des rotations du vilebrequin sur trois tours supplémentaires, donc de 1080° V à 2160° V, l'arbre à cames tourne sur un tour et l'arbre de culbuteur tourne pendant un demi tour.
Sous l'impulsion de la came seconde 50, qui comporte un profil adapté 54, la soupape d'admission suit une séquence d'ouverture/fermeture entre 1440° V et 1620° V pour débuter le cycle de fonctionnement (C) suivant.

Lorsque l'arbre de culbuteur 60 a terminé son demi tour sous l'impulsion de l'arbre à cames, il se retrouve dans la position illustrée à la figure 4. En outre, le piston 118 se retrouve, sous l'impulsion du ressort 116, dans la position initiale comme illustrée sur cette figure.

Lors du fonctionnement dégradé d'au moins un cylindre 10, tel que pour les faibles ou moyennes charges du moteur, il est prévu de faire fonctionner ce cylindre avec un cycle (C') qui permet d'avoir une phase de combustion (CB) tous les six temps, comme décrit en relation avec la figure 3.
A titre d'exemple non limitatif, durant le fonctionnement dégradé de ce cylindre 10, les autres cylindres 12 à 16 fonctionnent en mode conventionnel.

Pour cela, à partir de la configuration de la figure 4, le canal d'amenée de fluide 128 n'est pas alimenté en fluide sous pression pendant toute la rotation sur un tour de l'arbre de culbuteur 60. Le basculeur premier 72 reste donc désaccouplé de la semelle 62 pendant toute cette rotation et le basculeur second 74 reste constamment accouplé avec cette semelle.

Compte tenu du profil 54 de la came seconde 50, la soupape d'admission 22 suit une séquence d'ouverture/fermeture selon un cycle de fonctionnement (C') tous les trois tours, telle qu'entre 360° V et 540° V puis selon le cycle suivant (C') entre 1440° V et 1620° V.
Ainsi, cette configuration permet, comme déjà mentionné, d'obtenir une seule phase de combustion (CB) selon un cycle de fonctionnement (C') de six phases.

Comme la soupape d'échappement 32 est soumise à des moyens de contrôle identiques à ceux de la soupape d'admission, cette soupape d'échappement suit également des séquences d'ouverture/fermeture avec un décalage angulaire de 540° et cela aussi bien pour le fonctionnement conventionnel du cylindre du moteur que pour le fonctionnement dégradé à faibles ou moyennes charges.

Bien entendu, l'arrivée de fluide dans le canal 128 est commandée par un circuit hydraulique (non représenté) contrôlé par une unité de contrôle (également non représentée) que comporte habituellement tout moteur. Cette unité contient des cartographies ou des tables de données qui permettent de faire fonctionner tout ou partie des cylindres, en fonction des conditions d'évolution du moteur.

De même, cette unité permet de contrôler les paramètres d'injection de carburant dans le cylindre ainsi que les paramètres d'allumage du mélange carburé présent dans ce cylindre.

La variante de la figure 6 se distingue de l'exemple de la figure 4 par la disposition servant à évacuer le fluide expulsé de la chambre 114 des moyens d'accouplement 96.
Dans cette variante, la dérivation 124, le canal de liaison 134 (cuvette de liaison 136, passage de liaison 138) et le passage d'évacuation 126 ont été remplacés par un canal calibré d'évacuation 142 contenu dans la semelle 62. Ce canal, qui a une section transversale calibrée, prend naissance à la chambre 114 pour aboutir sur un bord de l'extrémité 70 de la semelle.
Pour le fonctionnement conventionnel du cylindre, le fluide est introduit sous pression dans la chambre 114 par le canal d'amenée 128 et le passage de communication 122, comme déjà explicité en relation avec la figure 4. Ce fluide exerce une pression sur le piston en le déplaçant vers la droite de la figure. Compte tenu de la calibration du canal d'évacuation 142, que l'homme du métier aura au préalable déterminé par tous moyens, le fluide introduit dans la chambre 114 est amené à ressortir par ce canal mais avec un débit moindre que celui provenant du passage de communication 122. Du fait du différentiel de pression entre l'introduction du fluide et son évacuation, la pression régnant dans la chambre est suffisante pour maintenir le piston dans sa position illustrée à la figure 5.

Lorsque l'arrivée de fluide est arrêtée, aucune pression ne règne dans la chambre 114. Sous l'effet du ressort 116, le fluide contenu dans cette chambre est évacué par le canal 142 et le piston arrive dans la position illustrée sur la figure 6.

La présente invention n'est pas limitée à l'exemple de réalisation décrit mais englobe tous équivalents ou variantes.

## Revendications

1. Moteur à combustion interne comprenant au moins un cylindre (10, 12, 14, 16) comportant des moyens d'admission avec une soupape d'admission (22), des moyens d'échappement avec une soupape d'échappement (32), et des moyens de contrôle (40, 42) en ouverture/fermeture des soupapes, lesdits moyens de contrôle comportant des moyens de commande (44) et des moyens de transmission de mouvement et d'effort (56) entre lesdits moyens de commande et la soupape à contrôler, lesdits moyens de transmission de mouvement et d'effort (56) comprenant un culbuteur (58) avec au moins deux basculeurs (72, 74) débrayables d'une semelle (62) contrôlant le mouvement de ladite soupape et des moyens d'accouplement (96) alternatif entre la semelle (62) et l'un ou l'autre des basculeurs (72, 74), **caractérisé en ce que** les moyens d'accouplement comprennent un vérin (97) avec un piston (108) muni de deux tiges (118, 120) coopérant à verrouillage avec lesdits basculeurs.

2. Moteur à combustion interne selon la revendication 1, **caractérisé en ce que** les moyens de commande comprennent un arbre à cames (44) portant des cames (48, 50) coopérant avec chaque basculeur.

3. Moteur à combustion interne selon la revendication 2, **caractérisé en ce que** l'une (48) des cames comporte un profil de came (52) coopérant avec l'un (72) des basculeurs qui est différent du profil de came (54) de l'autre (50) des cames coopérant avec l'autre (74) des basculeurs.

4. Moteur à combustion interne selon la revendication 1, **caractérisé en ce que** la tige de piston (118, 120) du vérin (97) solidarise le basculeur (72, 74) avec la semelle (62) par coopération avec un trou (92, 94) porté par ledit basculeur.

5. Moteur à combustion interne selon la revendication 1, **caractérisé en ce que** le vérin (97) est porté par la semelle (62).

6. Moteur à combustion interne selon la revendication 5, **caractérisé en ce que** la semelle comporte une évacuation (126, 142) du fluide hors du vérin (97).

7. Moteur à combustion interne selon l'une des revendications précédentes dans lequel le culbuteur pivote autour d'un arbre de culbuteur (60), **caractérisé en ce que** l'arbre de culbuteur est un arbre rotatif et **en ce qu'**il comporte un canal d'amenée de fluide (128) audit vérin et un canal de liaison (134) en relation avec un passage d'évacuation de fluide (126) porté par la semelle.

8. Moteur à combustion interne selon la revendication 7, **caractérisé en ce qu'**il comprend des moyens de transmission de mouvement entre l'arbre à cames (44) et le vilebrequin du moteur avec un rapport de transmission permettant de faire tourner ledit arbre au tiers de la vitesse de rotation dudit vilebrequin et des moyens de transmission de mouvement (140) entre l'arbre à cames (44) et l'arbre de culbuteur (60) avec un rapport de transmission permettant de faire tourner ledit arbre de culbuteur à la moitie de la vitesse de rotation de l'arbre à cames.

9. Utilisation d'un moteur à combustion interne selon l'une des revendications précédentes pour un fonctionnement, selon des faibles ou moyennes charges du moteur, avec un cycle (C') comportant au moins deux phases supplémentaires (D, RC) aux phases conventionnelles d'admission (A), de compression (CP), de combustion (CB) d'un mélange carburé et d'échappement (E) des gaz brûlés..

10. Utilisation d'un moteur selon la revendication 9 avec, à la suite de la phase conventionnelle d'échappement (E), une phase de détente (D) des gaz brûlés suivie d'une phase de recompression (RC) des gaz brûlés détendus.

## Patentansprüche

1. Brennkraftmaschine, umfassend mindestens einen Zylinder (10, 12, 14, 16), umfassend Einlasseinrichtungen mit einem Einlassventil (22), Auslasseinrichtungen mit einem Auslassventil (32), und Steuerungseinrichtungen (40, 42) zum Öffnen/Schließen der Ventile, wobei die Steuerungseinrichtungen Regelungseinrichtungen (44) und Bewegungs- und Kraftübertragungseinrichtungen (56) zwischen den Regelungseinrichtungen und dem zu steuernden Ventil umfassen, wobei die Bewegungs- und Kraftübertragungseinrichtungen (56) einen Kipphebel (58) mit mindestens zwei Kippschaltern (72, 74) umfassen, die aus einer Grundplatte (62) ausgekuppelt werden können, der die Bewegung des Ventils steuert, und Einrichtungen (96) zum wahlweisen Schalten zwischen der Grundplatte (62) und einem der beiden Kippschalter (72, 74), **dadurch gekennzeichnet, dass** die Kupplungsmittel einen Zylinder (97) mit einem Kolben (108) umfassen, der mit zwei Stangen (118, 120) versehen ist, die mit den Kippschaltern in verriegelndem Wirkeingriff stehen.

2. Brennkraftmaschine nach Anspruch 1, **dadurch gekennzeichnet, dass** die Regelungseinrichtungen eine Nockenwelle (44) umfassen, die Nocken (48, 50) trägt, die mit jedem Kippschalter zusammenwirken.

3. Brennkraftmaschine nach Anspruch 2, **dadurch gekennzeichnet, dass** eine (48) der Nocken ein Nockenprofil (52) umfasst, das mit einem (72) der Kippschalter zusammenwirkt, das von dem Nockenprofil (54) der anderen Nocke (50), die mit dem anderen Kippschalter (74) zusammenwirkt, verschieden ist.

4. Brennkraftmaschine nach Anspruch 1, **dadurch gekennzeichnet, dass** die Kolbenstange (118, 120) des Zylinders (97) den Kippschalter (72, 74) mit der Grundplatte (62) durch Zusammenwirken mit einer Öffnung (92, 94) verbindet, die von dem Kippschalter getragen wird.

5. Brennkraftmaschine nach Anspruch 1, **dadurch gekennzeichnet, dass** der Zylinder (97) von der Grundplatte (62) getragen wird.

6. Brennkraftmaschine nach Anspruch 5, **dadurch gekennzeichnet, dass** die Grundplatte eine Abführung (126, 142) für das Fluid aus dem Zylinder (97) umfasst.

7. Brennkraftmaschine nach einem der vorhergehenden Ansprüche, wobei der Kipphebel um eine Kipphebelwelle (60) schwenkt, **dadurch gekennzeichnet, dass** die Kipphebelwelle eine drehbare Welle ist und dadurch, dass sie einen Kanal zur Zuführung (128) von Fluid zu dem Zylinder und einen Verbindungskanal (134) in Verbindung mit einem Durchgang zur Abführung von Fluid (126), der von der Grundplatte getragen wird, umfasst.

8. Brennkraftmaschine nach Anspruch 7, **dadurch gekennzeichnet, dass** sie Bewegungsübertragungseinrichtungen zwischen der Nockenwelle (44) und der Kurbelwelle des Motors umfasst, mit einem Übersetzungsverhältnis, das es ermöglicht, die Welle mit einem Drittel der Drehzahl der Kurbelwelle drehen zu lassen, und Bewegungsübertragungseinrichtungen (140) zwischen der Nockenwelle (44) und der Kipphebelwelle (60) mit einem Übersetzungsverhältnis, das es ermöglicht, die Kipphebelwelle mit der Hälfte der Drehzahl der Nockenwelle drehen zu lassen.

9. Verwendung einer Brennkraftmaschine nach einem der vorhergehenden Ansprüche für einen Betrieb in Abhängigkeit von geringen oder mittleren Motorlasten mit einem Zyklus (C'), umfassend mindestens zwei zusätzliche Phasen (D, RC) zu den herkömmlichen Phasen zum Ansaugen (A), zum Verdichten (CP), zum Verbrennen (CB) eines Kraftstoffgemischs und zum Ableiten (E) der Abgase.

10. Verwendung eines Motors nach Anspruch 9 mit, nach der herkömmlichen Ausleitungsphase (E), einer Phase zur Entspannung (D) der Abgase, gefolgt von einer Phase zur Rückverdichtung (RC) der entspannten Abgase.

## Claims

1. An internal-combustion engine comprising at least one cylinder (10, 12, 14, 16) including intake means with an intake valve (22), exhaust means with an exhaust valve (32) and control means (40, 42) for controlling opening/closing of the valves, said control means comprising drive means (44) and means (56) intended for motion and load transmission between said control means and the valve to be controlled, said motion and load transmission means (56) comprising a rocker arm (58) with at least two rockers (72, 74) disengageable from a pad (62) controlling the motion of said valve and means (96) for alternating coupling between pad (62) and one or the other of rockers (72, 74), **characterized in that** the coupling means comprise a jack (97) with a piston (108) provided with two rods (118, 120) cooperating through locking with said rockers.

2. An internal-combustion engine as claimed in claim 1, **characterized in that** the control means comprise a camshaft (44) carrying cams (48, 50) cooperating with each rocker.

3. An internal-combustion engine as claimed in claim 2, **characterized in that** one (48) of the cams comprises a cam profile (52) cooperating with one (72) of the rockers that is different from the cam profile (54) of the other cam (50) cooperating with the other rocker (74).

4. An internal-combustion engine as claimed in claim 1, **characterized in that** piston rod (118, 120) of jack (97) secures rocker (72, 74) to pad (62) through cooperation with a hole (92, 94) provided in said rocker.

5. An internal-combustion engine as claimed in claim 1, **characterized in that** jack (97) is carried by pad (62).

6. An internal-combustion engine as claimed in claim 5, **characterized in that** the pad comprises an outlet (126, 142) for discharging the fluid out of jack (97).

7. An internal-combustion engine as claimed in any one of the previous claims, wherein the rocker arm swivels round a rocker arm shaft (60), **characterized in that** the rocker arm shaft is a rotary shaft and **in that** it comprises a delivery channel (128) for carrying the fluid to said jack and a linking channel (134) connected to a fluid discharge passage (126) carried by the pad.

8. An internal-combustion engine as claimed in claim 7, **characterized in that** it comprises means intended for motion transmission between camshaft (44) and the engine crankshaft with a transmission ratio allowing said shaft to be rotated at one third of the rotating speed of said crankshaft and means (140) intended for motion transmission between camshaft (44) and rocker arm shaft (60) with a transmission ratio allowing said rocker arm shaft to be rotated at half the rotating speed of the camshaft.

9. Use of an internal-combustion engine as claimed in any one of the previous claims for operation at low or medium engine loads, with a cycle (C') comprising at least two additional phases (D, RC) to the conventional phases of intake (A), compression (CP), combustion (CB) of a fuel mixture and exhaust (E) of the burnt gases.

10. Use of an engine as claimed in claim 9 with, after the conventional exhaust phase (E), a burnt gas expansion phase (D) followed by an expanded burnt gas recompression phase (RC).
